# EUROPÄISCHE PATENTSCHRIFT

(11) **EP 0 489 769 B1**
(45) Veröffentlichungstag und Bekanntmachung des Hinweises auf die Patenterteilung: **04.05.1994**
(21) Anmeldenummer: 90912440.6
(22) Anmeldetag: 21.08.1990
(51) Int. Cl.: C11D 1/825

(54) **VERWENDUNG VON POLYGLYKOLETHERGEMISCHEN ALS ANTISCHAUMMITTEL**
USE OF POLYGLYCOL ETHER MIXTURES AS ANTI-FOAMING AGENTS
UTILISATION DE MELANGES DE POLYGLYCOL-ETHERS COMME AGENTS ANTIMOUSSE

(30) Priorität: 30.08.1989 DE 3928604
(43) Veröffentlichungstag der Anmeldung: 17.06.1992
(73) Patentinhaber: Henkel Kommanditgesellschaft auf Aktien, 40191 Düsseldorf (DE)
(72) Erfinder: SCHMID, Karl-Heinz, Dr., D-4020 Mettmann (DE); SCHENKER, Gilbert, Dr., D-4006 Erkrath 2 (DE)
(86) Internationale Anmeldenummer: EP9001380
(87) Internationale Veröffentlichungsnummer: WO9103537

(56) Entgegenhaltungen:
- EP-A- 0 124 815
- EP-A- 0 303 928
- EP-A- 0 326 795

## Beschreibung

Die Erfindung betrifft die Verwendung ausgewählter Gemische Endgruppen-verschlossener Polyethylenglykolether als schaumdrückende Zusätze in schaumarmen Reinigungsmitteln. Die Erfindung will dabei Hilfsmittel der genannten Art zur Verfügung stellen, die hohe Wirksamkeit mit physiologischer Unbedenklichkeit und biologischer Abbaubarkeit vereinigen. Die Erfindung geht darüber hinaus von der Aufgabe aus, einerseits eine Optimierung des Leistungsprofils der eingesetzten Hilfsmittel im praktischen Einsatz zu ermöglichen, andererseits aber ausgewählte Polyethylenglykolether der angesprochenen Art zur Verfügung zu stellen, die eine verbesserte Formulierbarkeit dieser Hilfsstoffe in handelsüblicher Konzentratform sicherstellt. Dieser zuletzt angesprochene Aspekt hat eine beträchtliche praktische Bedeutung und wird aus dem folgenden verständlich:

Schaumarme Reinigungsmittel für die Verwendung in Gewerbe und Industrie, insbesondere für die Reinigung von Metall-, Glas- und Keramik-Oberflächen enthalten im allgemeinen schaumdrückende Zusätze, die in der Lage sind, einer unerwünschten Schaumentwicklung entgegenzuwirken. Diese Mitverwendung der schaumdrückenden Hilfsmittel ist meist dadurch bedingt, daß die von den Substraten abgelösten und in den Reinigungsbädern sich ansammelnden Verunreinigungen als Schaumbildner wirken. Aber auch die Reinigungsmittel selbst können Bestandteile enthalten, die unter den vorgegebenen Arbeitsbedingungen zu unerwünschter Schaumbildung Anlaß geben. Ein Beispiel hierfür sind die in weitem Umfang eingesetzten Aniontenside.

Bekannt ist weiterhin, daß in der technischen Reinigung wäßrige Säurekonzentrate und insbesondere entsprechende Konzentrate von wäßriger Phosphorsäure als eine Mischungskomponente des Gesamtsystems eine beträchtliche Rolle spielen. Es besteht dabei der Wunsch, die schaumdrückenden Zusätze in Abmischung mit diesen Konzentraten anbieten zu können. Für die zuverlässige und gleichbleibende Dosierung ist dann allerdings Voraussetzung, daß eine homogene Einmischbarkeit der schaumdrückenden Komponenten in diese wäßrigen Säurekonzentrate innerhalb des für die Praxis wichtigen Temperaturbereichs von beispielsweise 0 bis 50 °C sichergestellt ist. Entmischungsvorgänge führen zu nicht akzeptablen Phasentrennungen im Wirkstoffkonzentrat und machen damit die Dosierung des Wirkstoffgemisches, insbesondere im großtechnischen Einsatz schwierig oder gar unmöglich. Die Erfindung geht unter anderem von der Aufgabe aus, Systeme zur Verfügung zu stellen, die insbesondere auch bezüglich des zuletzt erörterten Gesichtspunktes ein verbessertes technisches Handeln möglich machen.

Eine Klasse hochwirksamer und gleichzeitig biologisch abbaubarer Entschäumungshilfsmittel ist in der DE-OS 33 15 951 beschrieben. Geschildert wird dort die Verwendung von Endgruppen-verschlossenen Polyethylenglykolethern der Formel (I) R₁O-(CH₂CH₂O)-R₂, wobei in dieser Formel R₁ einen geradkettigen oder verzweigten Alkylrest oder Alkenylrest mit 8 bis 18 Kohlenstoffatomen, R₂ einen Alkylrest mit 4 bis 8 Kohlenstoffatomen und n eine Zahl von 7 bis 12 bedeuten. In der Praxis besonders bewährt hat sich ein Produkt dieser Art, in der der Rest R₁ ein Fettalkoholrest mit 12 bis 18 Kohlenstoffatomen und R₂ den n-Butylrest bedeuten, wobei n für die Zahl 10 steht.

Durch eine leichte Strukturvariation der genannten Fettalkoholpolyethylenglykolether ist es möglich, ein insbesondere verbessertes Arbeiten im niedrigeren Temperaturbereich, beispielsweise also im Bereich der Raumtemperatur oder bei nur schwach erhöhten Temperaturen zu erschließen. In der DE-OS 38 00 493 (D 8113) wird die Verwendung von Polyethylenglykolethern der zuvor angegebenen allgemeinen Formel (I) beschrieben, wobei jetzt aber in dieser Formel R₁ einen geradkettigen oder verzweigten Alkyl- oder Alkenylrest mit 20 bis 28 C-Atomen, R₂ einen Alkylrest mit 4 bis 8 C-Atomen und n eine Zahl von 6 bis 20 bedeuten. Die entscheidende Abwandlung liegt hier in der Verwendung längerkettiger Reste R₁. Auch diese Endgruppen-verschlossenen Polyglykolether zeichnen sich durch eine hohe Alkali- und Säurestabilität aus. Ihre schaumverhindernde Wirkung in alkalischen und neutralen Reinigungsflotten ist im angegebenen Sinne verstärkt, darüber hinaus erfüllen auch sie die gesetzlichen Anforderungen an die biologische Abbaubarkeit.

Die Verwendung von Anlagerungsprodukten von Alkylenoxiden an organische Verbindungen mit reaktiven Wasserstoffatomen im Molekül als schaumdrückende Zusätze ist an sich seit längerer Zeit bekannt. Beschrieben sind insbesondere Anlagerungsprodukte von Propylenoxid an aliphatische Polyalkohole - siehe beispielsweise DE-PS 12 80 455 und 16 21 592 - und an aliphatische Polyamine - vergleiche hier beispielsweise DE-PS 12 89 597 und 16 21 593 - sowie Anlagerungsprodukte von Ethylenoxid und Propylenoxid an aliphatische Polyamine, insbesondere Ethylendiamin - vergleiche DE-PS 19 44 569. Verbindungen dieser Art sind jedoch nicht hinreichend biologisch abbaubar, um den geltenden gesetzlichen Vorschriften zu genügen.

Die Lehre der vorliegenden Erfindung geht von der Feststellung aus, daß die gestellte Aufgabe der Optimierung einerseits des Leistungsprofils und andererseits der Formulierbarkeit der eingangs genannten Polyethylenglykolether der allgemeinen Formel (I) in handelsüblicher Konzentratform dann möglich wird, wenn ausgewählte Gemische von Polyethylenglykolethern der allgemeinen Formel (I) eingesetzt werden.

Gegenstand der Erfindung ist dementsprechend die Verwendung solcher ausgewählter Polyethylenglykolethergemische, die der allgemeinen Formel (I)

R₁O-(CH₂CH₂O)ₙ-R₂ (I)

genügen, wobei R₁ jeweils einen langkettigen verzweigten Alkyl- und/oder Alkenylrest, R₂ einen Alkylrest mit 4 bis 8 C-Atomen und n eine Zahl von wenigstens 4 bedeuten als schaumdrückende Zusätze für schaumarme Reinigungsmittel. Die erfindungsgemäße Lehre ist dadurch gekennzeichnet, daß Gemische von solchen Polyethylenglykolethern eingesetzt werden, in denen sich der Rest R₁O- von den nachfolgend angegebenen Alkoholgemischen (a) oder (b) ableitet:
a)
   10 bis 100 Mol-% eines äquimolaren Isomerengemisches aus 2-Hexyldodecanol-1 und 2-Octyldecanol-1
   0 bis 90 Mol-% 2-Hexyldecanol-1
   0 bis 50 Mol-% 2-Octyldodecanol-1
bzw.
b)
   40 bis 70 Mol-% 2-Hexyldecanol-1
   60 bis 30 Mol-% 2-Octyldodecanol-1.

Dabei bedeutet in den erfindungsgemäß eingesetzten Stoffgemischen der allgemeinen Formel (I) n jeweils eine Zahl von 5 bis 9.

Bevorzugt kann erfindungsgemäß im Rahmen der Endgruppen-verschlossenen Polyethylenglykolethergemische gemäß der Definition (a) die Verwendung solcher Stoffgemische sein, in denen sich die Reste R₁O- von Alkoholgemischen der nachfolgenden Zusammensetzung ableiten:
wenigstens 45 Mol-% des Isomerengemisches aus 2-Hexyldodecanol-1 und 2-Octyldecanol-1, 0 bis 55 Mol-% 2-Hexyldecanol-1 und nicht mehr als 30 Mol-% 2-Octyldodecanol.

Bei der Feinabstimmung der vielgestaltigen Anforderungen der Praxis an schaumdrückende Zusätze der hier betroffenen Art hat sich gezeigt, daß Stoffgemische der erfindungsgemäß definierten Art mit dem Schwergewicht der C-Zahlverteilung im Rest R₁O- aus der allgemeinen Formel im Bereich von etwa 16 bis 18 C-Atomen dann besonders wertvoll sind, wenn verzweigte Alkanole von der Art der Guerbet-Alkohole hier die Grundsubstanz bilden. Alkohole dieser Art entstehen bekanntlich durch Kondensation von Fettalkoholen niedrigerer Kohlenstoffzahl in Gegenwart von Alkali, z. B. Kaliumhydroxid oder Kaliumalkoholat. Die Reaktion läuft beispielsweise bei Temperaturen von 200 bis 300 °C ab und führt zu verzweigten Guerbet-Alkoholen, die die Verzweigung in 2-Stellung zur Hydroxylgruppe aufweisen. In einer besonderen Ausführungsform will dabei die Erfindung überwiegend oder bevorzugt ausschließlich geradkettige Fettalkohole zur Herstellung der 2-verzweigten Guerbet-Alkohole und letztlich dann zur Synthese der Verbindungen der allgemeinen Formel (I) einsetzen. Fettalkohole natürlichen Ursprungs haben bekanntlich wenigstens weitaus überwiegend geradzahlige Kettenlängen, so daß über ihre Dimerisierung der 2-verweigte Guerbet-Alkohol mit 18 C-Atomen nicht als einheitliches Kondensationsprodukt nur eines ausgewählten Fettalkohols erhalten werden kann. Die hier notwendige Dimerisierung eines Gemisches der beiden Fettalkohole mit 8 und 10 C-Atomen führt zu dem Isomerengemisch des 18 C-Guerbet-Alkohols aus 2-Hexyldodecanol-1 und 2-Octyldecanol-1. Daneben entstehen die Kondensationsprodukte der beiden eingesetzten Alkohole mit sich selbst, d. h., das 2-Hexyldecanol-1 aus dem eingesetzten Octanol und das 2-Octyldodecanol-1 aus dem eingesetzten Decanol.

Stoffgemische dieser und erfindungsgemäß beschriebenen Art sind zur Lösung der erfindungsgemäßen Aufgabe geeignet. Auch die erfindungsgemäß vorgesehene Alternative (b), die frei ist von Guerbet-Alkoholen mit 18 C-Atomen, jedoch geeignete Mischungsverhältnisse der Guerbet-Alkohole mit einerseits 16 und andererseits 20 C-Atomen führt zum Ziel.

Die Herstellung der Endgruppen-verschlossenen Fettalkoholpolyglykolether der Formel (I) erfolgt entsprechend den Angaben der DE-OS 33 15 951. So setzt man zweckmäßigerweise die vorstehend beschriebenen Fettalkohole höherer Kohlenstoffzahl mit Ethylenoxid im Molverhältnis von 1 : 5 bis 1 : 9 um und verethert anschließend die im erhaltenen Reaktionsprodukt vorhandenen Hydroxylgruppen. Die Umsetzung mit Ethylenoxid erfolgt dabei unter den bekannten Alkoxylierungsbedingungen, vorzugsweise in Gegenwart von geeigneten alkalischen Katalysatoren. Die Veretherung der freien Hydroxylgruppen wird bevorzugt unter den bekannten Bedingungen der Williamsonschen Ethersynthese mit geradkettigen oder verzweigten C₄- bis C₈-Alkylhalogeniden durchgeführt. Besondere Bedeutung kommt im Rahmen des erfindungsgemäßen Handelns dem n-Butylrest für den Rest R₂ aus der allgemeinen Formel (I) zu. Beispiele für eine solche abschließende Veretherung sind dementsprechend n-Butylhalogenide wie n-Butylchlorid. Die Erfindung ist allerdings hierauf nicht beschränkt. Weitere Beispiele sind Amylhalogenide, Hexylhalogenide und die höheren Alkylhalogenide des genannten Bereichs.

Dabei kann es zweckmäßig sein, Alkylhalogenid und Alkali im stöchiometrischen Überschuß, beispielsweise von 10 bis 50 %, über die zu verethernden Hydroxylgruppen einzusetzen. Die Reinigungsmittel, in denen die Endgruppen-verschlossenen Polyglykolethergemische der Erfindung zur Anwendung kommen, können die in solchen Mitteln üblichen Bestandteile wie Netzmittel, Gerüstsubstanzen und Komplexbildner, Alkalien oder Säuren, Korrosionsinhibitoren und gegebenenfalls auch organische Lösungsmittel enthalten. Als Netzmittel kommen nicht ionogene oberflächenaktive Verbindungen vom Typ der Polyglykolether, die durch Anlagerung von Ethylenoxid an Alkohole, insbesondere Fettalkohole, Alkylphenole, Fettamine und Carbonsäureamide erhalten werden sowie anionaktive Netzmittel wie Alkalimetall-, Amin- und Alkylolaminsalze von Fettsäuren, Alkylschwefelsäuren, Alkylsulfonsäuren und Alkylbenzolsulfonsäuren in Betracht. An Gerüstsubstanzen und Komplexbildnern können die Reinigungsmittel vor allem Alkalimetallorthophosphate, -polymerphosphate, -silikate, -borate, -carbonate, -polyacrylate und -gluconate sowie Zitronensäure, Nitrilotriessigsäure, Ethylendiamintetraessigsäure,
1-Hydroxyalkan-1,1-diphosphonsäuren und Ethylendiamintetra(methylenphosphonsäure), Phosphonoalkanpolycarbonsäuren, z. B. Phosphonobutantricarbonsäure und Alkalimetallsalze dieser Säuren enthalten. Hochalkalische Reinigungsmittel, insbesondere solche für die Flaschenreinigung enthalten beträchtliche Mengen Ätzalkali in Form von Natrium- und/oder Kaliumhydroxid. Wenn besondere Reinigungseffekte gewünscht werden, können die Reinigungsmittel organische Lösungsmittel, beispielsweise Alkohole, Benzinfraktionen und chlorierte Kohlenwasserstoffe sowie freie Alkylolamine enthalten.

Besonders wichtig ist der Einsatz der erfindungsgemäßen Stoffgemische der allgemeinen Formel (I) im Zusammenhang mit der Formulierung temperaturstabil-einphasiger wäßriger Säurekonzentrate wie sie in der Praxis als Bestandteil von Reinigungsmittelsystemen zum Einsatz kommen. So können wäßrige Phosphorsäurekonzentrate, die Phosphorsäure und Wasser zu etwa gleichen Teilen enthalten mit den erfindungsgemäßen Stoffgemischen der allgemeinen Formel (I) zu Konzentraten vermischt werden, die im Temperaturbereich von 0 bis 50 °C einphasig sind und damit für die einfache praktische Handhabung besondere Eignung besitzen.

Die Kombination dieser Eigenschaft mit der breiten Anwendbarkeit solcher Stoffgemische als Zusatzkomponenten mit schaumdrückender Wirkung sowohl bei niederen Temperaturen (20 °C) als auch bei erhöhten Temperaturen (65 °C) stellt eine deutliche Bereicherung der technischen Möglichkeiten des hier gegebenen Sachgebietes dar.

Die erfindungsgemäß zu verwendenden Endgruppen-verschlossenen Polyglykolether-Gemische geben bereits in geringen Konzentrationen wirkungsvolle Effekte. Bevorzugt werden sie den Reinigungsmitteln in solchen Mengen zugesetzt, daß ihre Konzentration in den gebrauchsfertigen Lösungen etwa im Bereich von 50 bis 500 ppm liegt.

### Beispiele

In den nachfolgenden Beispielen wird die Schaumdämpfung der erfindungsgemäß ausgewählten Zusatzstoffe - und im Vergleich dazu strukturähnlicher jedoch nicht in den Rahmen der Erfindung fallender Zusatzstoffe - nach einer Prüfmethode ermittelt, die wie folgt beschrieben wird:

Die Prüfung der Entschäumungswirkung wird unter folgenden Bedingungen vorgenommen: In einem doppelwandigen 2-l-Meßzylinder werden 300 ml einer 1 gew.-%igen wäßrigen Natronlauge auf 20 °C bzw. 65 °C temperiert. Diese Lösung wird mit 0,1 ml des zu bestimmenden, entschäumend wirkenden Tensids versetzt. Mit Hilfe einer Schlauchpumpe wird die Flüssigkeit mit einer Umwälzgeschwindigkeit von 4 l/min. umgepumpt. Dabei wird die Prüfflotte ca. 5 mm über dem Boden des Meßzylinders mittels eines 55 cm langen Glasrohres (Innendurchmesser 8,5 mm, Außendurchmesser 11 mm), das mit der Pumpe über einen 1,6 m langen Silikonschlauch (Innendurchmesser 8 mm, Außendurchmesser 12 mm) verbunden ist, angesaugt und über ein zweites Glasrohr (Länge 20 cm), das an der 2000-ml-Marke des Meßzylinders angebracht ist, in freiem Fall zurückgeführt.

Als Testschäumer dient eine 1 Gew.-%ige wäßrige Lösung des Triethanolaminsalzes von Tetrapropylenbenzolsulfonat. Diese wird in Abständen von jeweils einer Minute in Mengen von jeweils 1 ml der in Umwälzung befindlichen Flotte zudosiert. Das entstehende Gesamtvolumen von Schaum und Flüssigkeit wird bestimmt. Die schauminhibierende Wirkung des jeweils eingesetzten tensidischen Materials ist um so besser, je länger der Zeitraum ist, der zum Erreichen der 2000-ml-Markierung im Meßzylinder durch das Gesamtvolumen von Flüssig- und Schaumphase benötigt wird. In den nachfolgenden Beispielen sind die jeweiligen entsprechenden Zahlenwerte für diesen Zeitpunkt in Minuten bzw. in ml Testschäumer angegeben.

### Produkt A (erfindungsgemäß)

- R₁OH: 28 % 2-Octyldodecanol-1
25 % 2-Hexyldodecanol-1
25 % 2-Octyldecanol-1
22 % 2-Hexyldecanol-1

für die Herstellung von

R₁O-(CH₂CH₂O)₇-n-Butylether

### Produkt B (zum Vergleich)

R₂OH = 2-Hexyldecanol-1
für die Herstellung von

R₂O-(CH₂CH₂O)₆-n-Butylether

### Produkt C (zum Vergleich)

Kokosalkohol-10 EO-n-butylether

| ml Testschäumer | Produkt A | | Produkt B | | Produkt C | |
|---|---|---|---|---|---|---|
| | 20 °C | 65 °C | 20 °C | 65 °C | 20 °C | 65 °C |
| 0 | 300 | 300 | 320 | 300 | 400 | 300 |
| 1 | 300 | 300 | 320 | 300 | 460 | 320 |
| 2 | 300 | 300 | 340 | 300 | 580 | 340 |
| 3 | 300 | 300 | 380 | 300 | 680 | 360 |
| 4 | 340 | 300 | 440 | 300 | 800 | 400 |
| 5 | 380 | 300 | 460 | 320 | 1000 | 420 |
| 6 | 400 | 320 | 480 | 420 | 1400 | 440 |
| 7 | 420 | 400 | 520 | 460 | 1600 | 460 |
| 8 | 420 | 460 | 540 | 520 | 1820 | 540 |
| 9 | 460 | 520 | 600 | 600 | 2000 | 780 |
| 10 | 480 | 620 | 700 | 660 | | 940 |
| 11 | 500 | 760 | 840 | 760 | | 1240 |
| 12 | 540 | 860 | 1100 | 820 | | 1760 |
| 13 | 580 | 1000 | 1280 | 1100 | | 1880 |
| 14 | 600 | 1100 | 1500 | 1180 | | 1940 |
| 15 | 660 | 1220 | 1700 | 1240 | | 2000 |
| 16 | 720 | 1480 | 1880 | 1320 | | |
| 17 | 800 | 1620 | 2000 | 1480 | | |
| 18 | 1000 | 1760 | | 1660 | | |
| 19 | 1300 | 1860 | | 1820 | | |
| 20 | 1680 | 2000 | | 2000 | | |
| 21 | 2000 | | | | | |

### Prüfung auf Formulierbarkeit

### Rezeptur 1 (erfindungsgemäß)

40 % Phosphorsäure (85%ig)
20 % Produkt A
1 % Araphen G2D (Handelsprodukt der Anmelderin)
39 % Wasser
Die Rezeptur ist im Temperaturbereich von 0 °C bis 50 °C einphasig und zeigt keinerlei Separation.

### Rezeptur 2 (zum Vergleich)

40 % Phosphorsäure (85%ig)
20 % Produkt B
1 % Araphen G2D (Handelsprodukt der Anmelderin)
39 % Wasser
Die Rezeptur separiert über 30 °C in 2 Phasen und ist damit für die Praxis nicht zu gebrauchen.

### Rezeptur 3 (zum Vergleich)

40 % Phosphorsäure (85%ig)
20 % Produkt C
1 % Araphen G2D (Handelsprodukt der Anmelderin)
39 % Wasser
Die Rezeptur ist im Temperaturbereich von 0 °C bis 50 °C einphasig und zeigt keinerlei Separation.

### Ergebnis:

Nur Produkt A weist (im Vergleich zu Produkt C) bei 20 °C und 65 °C eine ausgezeichnete Antischaumwirkung auf und ist (im Vergleich zu Produkt B) zu einer temperaturstabilen Rezeptur (Konzentrat) formulierbar.

## Patentansprüche

1. Verwendung von Polyethylenglykolethern der allgemeinen Formel (I)
R₁O-(CH₂CH₂O)ₙ-R₂ (I)
in der
R₁ einen langkettigen verzweigten Alkyl- und/oder Alkenylrest
R₂ einen Alkylrest mit 4 bis 8 C-Atomen und
n eine Zahl von wenigstens 4
bedeuten als schaumdrückende Zusätze für schaumarme Reinigungsmittel, dadurch gekennzeichnet, daß zur Optimierung einerseits des Leistungsprofils und andererseits der Formulierbarkeit der Polyethylenglykolether in handelsüblicher Konzentratform Gemische von Polyethylenglykolethern der allgemeinen Formel (I) eingesetzt werden, in denen sich der Rest R₁O- von den nachfolgenden Alkoholgemischen (a) oder (b) ableitet:
a)
10 bis 100 Mol-% eines äquimolaren Isomerengemisches aus 2-Hexyldodecanol-1 und 2-Octyldecanol-1
0 bis 90 Mol-% 2-Hexyldecanol-1
0 bis 50 Mol-% 2-Octyldodecanol-1
bzw.
b)
40 bis 70 Mol-% 2-Hexyldecanol-1
60 bis 30 Mol-% 2-Octyldodecanol-1
und n eine Zahl von 5 bis 9 bedeutet.

2. Ausführungsform nach Anspruch 1, dadurch gekennzeichnet, daß Polyethylenglykolether-Gemische der allgemeinen Formel (I) eingesetzt werden, deren Reste R₁O- sich von Alkoholgemischen der nachfolgenden Zusammensetzung ableiten: wenigstens 45 Mol-% des Isomerengemisches aus 2-Hexyldodecanol-1 und 2-Octyldecanol-1
0 bis 55 Mol-% 2-Hexyldecanol-1
nicht mehr als 30 Mol-% 2-Octyldodecanol.

3. Ausführungsform nach Ansprüchen 1 und 2, dadurch gekennzeichnet, daß die Polyethylenglykolethergemische in temperaturstabil-einphasig formulierbaren wäßrigen Säure-Konzentraten, insbesondere zusammen mit wäßriger Phosphorsäure eingesetzt werden.

## Claims

1. The use of polyethylene glycol ethers corresponding to general formula (I)
R₁O-(CH₂CH₂O)ₙ-R₂ (I)
in which R₁ is a long-chain branched alkyl and/or alkenyl radical, R₂ is an alkyl radical containing 4 to 8 carbon atoms and n is a number of at least 4,
as foam-suppressing additives for low-foaming cleaning products, characterized in that, to optimize on the one hand the performance profile and, on the other hand, the formulatability of the polyethylene glycol ethers in marketable concentrate form, mixtures of polyethylene glycol ethers of general formula (I) are used in which the function R₁O- is derived from the following alcohol mixtures (a) or (b)
a)
10 to 100 mol-% of an equimolar isomer mixture of 2-hexyl-1-dodecanol and 2-octyl-1-decanol
0 to 90 mol-% 2-hexyl-1-decanol
0 to 50 mol-% 2-octyl-1-dodecanol
or
b)
40 to 70 mol-% 2-hexyl-1-decanol
60 to 30 mol-% 2-octyl-1-dodecanol
and n is a number of 5 to 9.

2. The use claimed in claim 1, characterized in that polyethylene glycol ether mixtures corresponding to general formula (I), in which the functions R₁O- are derived from alcohol mixtures having the following composition: at least 45 mol-% of the isomer mixture of 2-hexyl-1-dodecanol and 2-octyl-1-decanol, 0 to 55 mol-% 2-hexyl-1-decanol and no more than 30 mol-% 2-octyl dodecanol, are used.

3. The use claimed in claims 1 and 2, characterized in that the polyethylene glycol ether mixtures are used in temperature-stable, single-phase aqueous acid concentrates, more particularly together with aqueous phosphoric acid.

## Revendications

1. Utilisation de polyéthylèneglycoléthers de la formule générale (I)
R₁O-(CH₂CH₂O)ₙ-R₂ (I)
dans laquelle
R₁ représente un radical alkyle et/ou alcényle ramifié à chaîne longue
R₂ correspond à un radical alkyle comportant 4 à 8 atomes de C et
n est un nombre d'au moins 4
comme additifs antimousse pour les agents de nettoyage à mousse freinée, caractérisée en ce que pour l'optimisation, d'une part, du profil de rendement et, d'autre part, de la formulabilité des polyéthylèneglycoléthers dans la forme de concentré usuelle, on met en oeuvre des mélanges de polyéthylèneglycoléthers de la formule générale (I), dans lesquels le radical R₁O- est dérivé des mélanges d'alcools (a) ou (b) ci-après:
a)
10 à 100 moles % d'un mélange isomérique équimolaire de 2-hexyldodécanol-1 et de 2-octyldécanol-1
0 à 90 moles % de 2-hexyldécanol-1
0 à 50 moles % de 2-octyldodécanol-1
ou
b)
40 à 70 moles % de 2-hexyldécanol-1
60 à 30 moles % de 2-octyldodécanol-1
et n représente un nombre de 5 à 9.

2. Forme de réalisation selon la revendication 1, caractérisée en ce que l'on met en oeuvre des mélanges de polyéthylèneglycoléthers de la formule générale (I), dont les radicaux R₁O- sont dérivés de mélanges d'alcools présentant la composition suivante: au moins 45 moles % du mélange isomérique de 2-hexyldodécanol-1 et de 2-octyldécanol-1
0 à 55 moles % de 2-hexyldécanol-1
pas plus de 30 moles % de 2-octyldodécanol.

3. Forme de réalisation selon les revendications 1 et 2, caractérisée en ce que les mélanges de polyéthylèneglycoléthers sont mis en oeuvre dans des concentrés acides aqueux stables en température, formulables en phase unique, en particulier conjointement avec de l'acide phosphorique aqueux.
